# EUROPÄISCHE PATENTSCHRIFT

(11) **EP 0 281 022 B1**
(45) Veröffentlichungstag und Bekanntmachung des Hinweises auf die Patenterteilung: **28.10.1992**
(21) Anmeldenummer: 88102841.9
(22) Anmeldetag: 25.02.1988
(51) Int. Cl.: B63H 3/04

(54) **Verstellpropeller für Wasserfahrzeuge**
Controllable pitch propeller for water craft
Hélice à pales orientables pour navires

(30) Priorität: 04.03.1987 US 21653
(43) Veröffentlichungstag der Anmeldung: 07.09.1988
(73) Patentinhaber: Müller, Peter, CH-8134 Adliswil (CH)
(72) Erfinder: Müller, Peter, CH-8134 Adliswil (CH)
(74) Vertreter: EGLI-EUROPEAN PATENT ATTORNEYS

(56) Entgegenhaltungen:
- EP-A- 0 140 097
- EP-A- 0 154 954
- GB-A- 562 845
- US-A- 3 567 334

## Beschreibung

Die Erfindung betrifft einen verstellbaren Propeller für ein Wasserfahrzeug, mit einem am Rumpf des Wasserfahrzeuges angeordneten und als Hohlkörper ausgebildeten Trägerelement, in welchem eine von einem im Wasserfahrzeug angeordneten ersten Motor angetriebene und entsprechend gelagerte Welle, ein von einem zweiten Motor betätigbares und mit einer mit einem rotierenden Teil sowie einem in axialer Richtung der Welle verschiebbaren Teil versehenen Dreh-Schiebe- kupplung wirkverbundenes Verstell-Gestänge und eine zur Aufnahme verstellbarer Schaufeln ausgebildete Propellernabe angeordnet ist, wobei das schwenkbar im Trägerelement gelagerte Verstell-Gestänge mit einem ersten Hebel mit dem zweiten Motor und mit einem zweiten Hebel mit der Dreh-Schiebekupplung wirkverbunden ist.

Aus der EP-A 0 154 954 ist eine Propeller-Anordnung für ein Wasserfahrzeug bekannt, bei welcher der Propeller einerseits von einer in einem Stützlager angeordneten und mit einer Antriebsmaschine in Wirkverbindung stehenden Welle angetrieben wird und andererseits die an einer Propellernabe verteilt angeordneten Propellerblätter von einer entsprechend ausgebildeten Verstellvorrichtung relativ zu der Propellernabe in der Lage verstellbar sind. Die von einem mit einer Kraftquelle wirkverbundenen Linearmotor betätigbare Verstellvorrichtung ist in einem als Hohlkörper ausgebildeten und am Rumpf des Wasserfahrzeuges befestigten Trägerelement angeordnet und umfasst ein aus mehreren gelenkig miteinander verbundenen und entsprechend gelagerten Hebeln gebildetes Hebelgestänge, welches mit dem einen Ende mit dem Linearmotor und mit dem anderen Ende unmittelbar mit einem Verstellglied wirkverbunden ist, wobei von dem Verstellglied in der Propellernabe angeordnete und die Propellerblätter verstellbare Stangen betätigt werden.

Aus der EP-A 0 140 097 (D3) ist eine Propeller-Anordnung für ein Wasserfahrzeug bekannt, bei welcher Anordnung die einzelnen Propellerblätter auf einer Propellernabe befestigt und die Propellernabe an einem Gehäuse angeordnet ist. Das Gehäuse ist mittels entsprechend am Umfang verteilt angeordneter Halteelemente an einem aus mehreren Elementen gebildeten und mit einer motorisch angetriebenen Welle in Wirkverbindung stehenden Innengehäuse angeordnet.

Bei den bekannten Propeller-Anordnungen für Wasserfahrzeuge wird die Steigung der Propellerschaufeln mittels entsprechender Verstellvorrichtungen oder aber manuell eingestellt, wobei diese Einstellung im wesentlichen dazu dient, einerseits die Leistung des im Wasserfahrzeug angeordneten Motors optimal auszunutzen und andererseits die Manövrierfähigkeit zu verbessern.

Die Erfindung geht von dem eingangs genannten verstellbaren Propeller für ein Wasserfahrzeug aus, welcher die Aufgabe zugrunde liegt, unter Beibehaltung einer strömungsgünstigen Ausbildung des Trägerelements die darin angeordneten Verbindungs-Elemente des Verstell-Gestänges mit der Dreh- und Schiebekupplung dahingehend zu verbessern, dass auch unter extremen Belastungen eine exakte und gleichmässige Kraftübertragung gewährleistet wird.

Diese Aufgabe wird erfindungsgemäss dadurch gelöst, dass der zweite Hebel des Verstell-Gestänges an dem der Welle zugewandten Ende mit einem Joch versehen ist, welches mit einem daran angelenkten Bügel eine die Welle vollumfänglich umgreifende Einheit bildet, und dass der Bügel mit in axialer Richtung der Welle orientierten Laschen versehen ist, welche an dem in axialer Richtung verschiebbaren Teil der Dreh-Schiebekupplung angelenkt sind.

Weitere Merkmale der Erfindung ergeben sich aus der folgenden Beschreibung in Verbindung mit der Zeichnung und den Patentansprüchen.

Die Erfindung wird nachstehend anhand der Zeichnung beschrieben. Es zeigt:
Fig. 1 eine schematische Darstellung der Anordnung eines Verstellpropellers mit seiner Verstellvorrichtung, wobei letzteres auf der Ablaufseite des Verstellpropellers angeordnet ist,
Fig. 2 eine erste Ausführungsform eines am Rumpf eines Wasserfahrzeuges befestigten Verstellpropellers nach der Anordnung nach Fig. 1,
Fig. 3 eine zweite Ausführungsform eines am Rumpf eines Wasserfahrzeuges befestigten Verstellpropellers, teilweise im Schnitt, jedoch mit auf der Anströmseite des Verstellpropellers angeordnetem Wellenlager,
Fig. 4 einen Schnitt längs der Linie IV-IV in Fig. 3 und
Fig. 5 eine dritte Ausführungsform eines am Rumpf eines Wasserfahrzeuges befestigten Verstellpropellers, teilweise im Schnitt, ähnlich der Ausführungsform nach Fig. 3, jedoch mit der Ableitung der Motorabgase durch den Stützkörper und die Propellernabe des Verstellpropellers, wobei Pfeile die Motorabgase darstellen.

In dem in Fig. 1 schematisch dargestellten Antrieb für ein Wasserfahrzeug ist mit 1 ein Verstellpropeller bezeichnet, welcher verstellbare Propellerschaufeln 2 und eine durch eine Antriebswelle 3 angetriebene Propellernabe 4 aufweist. Die Antriebstelle 3 ist von einer Antriebsmaschine 5 angetrieben und in einem Wellenlager 6 gelagert, welches auf der Abströmseite des Verstellpropellers, jedoch in seiner Nähe angeordnet ist.

Die Verstellung der Steigung der Propellerschaufeln 2 erfolgt durch ein Verstell-Gestänge 7, der einen zweiarmigen Verstellhebel 8 aufweist, dessen Schwenkachse 9 in einem Stützlager 10 schwenkbar abgestützt ist. Das Stützlager 10 ist am Rumpf des Wasserfahrzeugs abgestützt. Der Verstellhebel 8 weist einen obern und einen untern Arm 11, 12 auf, wobei der obere Arm 11 über ein Gelenk 13 mit einer Stossstange 14 eines von einer Kraftquelle 26 angetriebenen Linearmotors 15 gekuppelt ist, während der untere Arm 12 über ein Gelenk 12' mit einer Dreh-Schiebe-Kupplung 16 verbunden ist. Diese Kupplung weist einen nichtrotierenden Kupplungsteil 17 auf, der über das Gelenk 12' mit dem unteren Arm 12 verbunden ist, während der rotierende Kupplungsteil 19 auf der Antriebswelle 3 befestigt ist und über Radial-und Axiallager (nur ein Lager 18 schematisch dargestellt) den nichtrotierenden Teil führt. An dem Flansch 19' des rotierenden Kupplungsteils 19 sind Schubstangen 20 abgestützt, welche in der Propellernabe 4 geführt sind und die einzelnen Propellerschaufeln 2 gleichzeitig verstellen. Die Dreh-Schiebe-Kupplung 16 und die Schubstangen 20 bilden das Schubstangen-Gestänge.

In Fig. 2 ist der Verstellpropeller 1 fest unterhalb des Rumpfes 25 eines Wasserfahrzeuges angeordnet, wobei ein hohler Stützkörper 21 am Rumpf befestigt ist, an dessen unteren Ende der Verstellpropeller gelagert ist. Hierzu ist im Stutzkörper 21 ein Wellenlager 6 für die Lagerung der Propellerwelle 3 vorgesehen, das mittels eines Supportes 27 am Stützkörper 21 befestigt ist. Der Support 27 kann Z.B. aus zwei V-förmig angeordneten Streben bestehen, die an zwei Stellen des Stützkörpers 21 befestigt sind. Am Stützkörper 21 ist abströmseitig ein Steuerruder 22 mittels Scharniergelenken 24 schwenkbar gelagert, während im Innern des Stützkörpers 21 das Verstell-Gestänge 7 eingebaut ist. Die in Fig. 2 nicht beschriebenen Bezugszeichen stimmen mit denjenigen von Fig. 1 überein. Der Linearmotor 15 ist Z.B. ein doppelt wirkender Hydrozylinder, dessen Kolbenstange die Stossstange 14 bildet und mittels des Gelenkes 13 mit dem oberen Arm 11 des Hebels 8 verbunden ist. Der Linearmotor 15, der auch ein elektrisches oder pneumatisches Aggregat sein kann, ist bei der Ausführung nach Fig. 2 unterhalb des Rumpfes 25 im hohlen Stützkörper 21 gelagert, jedoch wäre es auch möglich, den oberen Arm 11 des Verstellhebels so auszubilden, dass er in das Wasserfahrzeug ragt und der Linearmotor 15 dann innerhalb des Rumpfes 25 liegen würde. Dadurch, dass das Verstell-Gestänge 7 für die Ueberleitung der Verstellkräfte in das Schubstangen-Gestänge 16, 20 eingesetzt ist, während der Linearmotor 15 im Abstand davon die benötigte Energie für die Ueberwindung der Verstellkräfte erzeugt, wird eine an beliebige Platzverhältnisse anpassbare, aufwand-und platzgünstige Lösung geschaffen.

In Fig. 3 ist eine ähnliche Befestigung des Verstellpropellers 1 wie in Fig. 2 dargestellt, mit dem Unterschied allerdings, dass das Wellenlager 6 auf der Anströmseite des Verstellpropellers 1 angeordnet ist. Es ist jedoch in gleicher Weise wie bei der Ausführung nach Fig. 2 durch den Support 27 an der Innenwand des Stützkörpers 21 befestigt. Ebenso ist auch die Schwenkachse 9 des Verstellhebels 8 an der Wand des hohlen Stützkörpers 21 abgestützt. Im Inneren des Schiffrumpfes 25 ist der Linearmotor 15 mittels eines Stehlagers 28 befestigt.

Der Stützkörper 21 weist einen Flansch 29 auf, mit dem es mittels Schrauben 30 am Rumpf 25 befestigt ist. Im Rumpf 25 selbst ist eine schmale Oeffnung 31 ausgespart, durch welche sich der obere Arm 11 des Verstellhebels 8 erstreckt. Zudem ist die Oeffnung 31 durch eine Dichtung 32, Z.B. eine Faltenbalg-Dichtung, gegen Wassereintritt geschützt.

Der untere Arm 12 des Verstellhebels 8 weist an seinem freien Ende ein Joch 36 auf, das über die Propellerwelle 3 greift. An den Enden des Joches 36 sind Gelenke 37 vorgesehen, in welchen ein Bügel 35 mit Laschen 38 gelagert ist. Die Laschen 38 sind über Gelenke 39 mit dem verschiebbaren, nichtrotierenden Teil 17 der Dreh-Schiebe-Kupplung 16 verbunden, während der rotierende Teil 19 mit den Schubstangen 20 (nicht dargestellt) verbunden ist. Bezüglich der Details des Schubstangen-Gestänges 16, 20 wird auf die Ep-Anmeldung 86117737.6 verwiesen.

In Fig. 4 ist erkennbar, dass drei Schubstangen 20 vorgesehen sind, die am Flansch 19' des rotierenden Teils 19 befestigt sind. Es wird auch bezüglich der Lagerung der Propellerschaufeln 2 auf dieses Schutzrecht verwiesen. Der Stützkörper 21 ist im Bereich des Wellenlagers 6 durch eine Abdekkung 40 abgeschlossen, während die Propellernabe durch eine strömungsgünstige Haube 41 abgedeckt ist.

In Fig. 5 ist eine ähnliche Ausführungsform des Stützkörpers 21 dargestellt, mit dem Unterschied, dass in der Nabe des Verstellpropellers Durchgänge 42 vorgesehen sind, durch welche die Motorabgase von im Innern des Schiffsrumpfes angeordneten Motoren abgeleitet werden. Hierbei entfällt die Haube 41. Die Motorabgase werden durch eine Leitung 43 in das Innere des Stützkörpers 21 geleitet, von wo sie durch die Durchgänge 42 der Nabe des Verstellpropellers in das Wasser austreten.

Die beschriebenen Verstellpropeller zeichnen sich dadurch aus, dass sie eine platzgünstige Lösung darstellen. Die Anordnung des Verstell-Gestänges 7 für die Verstellung der Propellerschaufeln 2 erlaubt es, eine schmale und daher strömungsgünstige Form des Stützkörpers 21 zu wählen, so dass der Gesamtwiderstand dieser Ausführungsformen kaum grösser ist als für einen Propeller mit festen Schaufeln. Der Stützkörper 21 übt hierbei eine Doppelfunktion aus: Er bildet einerseits den Wellenbock zur Abstützung des Wellenlagers 6 am Schiffsrumpf 25 und andererseits die Aufnahme und die Abstützung für das Verstell-Gestänge 7.

## Patentansprüche

1. Verstellbarer Propeller (1) für ein Wasserfahrzeug, mit einem am Rumpf (25) des Wasserfahrzeuges angeordneten und als Hohlkörper ausgebildeten Trägerelement (21), in welchem eine von einem im Wasserfahrzeug angeordneten ersten Motor (5) angetriebene und entsprechend gelagerte Welle (3), ein von einem zweiten Motor (15) betätigbares und mit einer mit einem rotierenden Teil (19) sowie einem in axialer Richtung der Welle (3) verschiebbaren Teil (17) versehenen Dreh-Schiebekupplung (16) wirkverbundenes Verstell-Gestänge (7) und eine zur Aufnahme verstellbarer Schaufeln (2) ausgebildete Propellernabe (4) angeordnet ist, wobei das schwenkbar im Trägerelement (21) gelagerte Verstell-Gestänge (7) mit einem ersten Hebel (8) mit dem zweiten Motor (15) und mit einem zweiten Hebel (12) mit der Dreh-Schiebekupplung (16) wirkverbunden ist, dadurch gekennzeichnet, dass der zweite Hebel (12) des Verstell-Gestänges (7) an dem der Welle (3) zugewandten Ende mit einem Joch (36) versehen ist, welches mit einem daran angelenkten Bügel (35) eine die Welle (3) vollumfänglich umgreifende Einheit bildet, und dass der Bügel (35) mit in axialer Richtung der Welle (3) orientierten Laschen (38) versehen ist, welche an dem in axialer Richtung verschiebbaren Teil (17) der Dreh-Schiebekupplung (16) angelenkt sind.

2. Verstellbarer Propeller nach Anspruch 1, dadurch gekennzeichnet, dass der Bügel (35) auf der dem Joch (36) zugewandten Seite gabelartig den jeweiligen Jochsteg umgreifend ausgebildet und je mittels einem ersten Gelenk (37) mit dem Joch (36) wirkverbunden ist.

3. Verstellbarer Propeller nach Anspruch 1, dadurch gekennzeichnet, dass die einzelne Lasche (38) des Bügels (35) über ein zweites Gelenk (39) mit dem verschiebbaren Teil (17) der Dreh-Schiebekupplung (16) verbunden ist.

4. Verstellbarer Propeller nach Anspruch 1 und 2, dadurch gekennzeichnet, dass das den Bügel (35) mit dem Joch (36) verbindende erste Gelenk (37) unmittelbar im Bereich eines Lagers (6) für die Welle (3) und das Lager (6) in einem abströmseitig angeordneten Support (27) des Trägerelements (21) angeordnet ist.

## Claims

1. Controllable pitch propeller (1) for a watercraft, having a carrier element (21) arranged on the hull (25) of the watercraft and constructed as a hollow body, in which carrier element (21) there are arranged a shaft (3) driven by a first motor (5), arranged in the watercraft, and appropriately mounted, a controlling linkage (7) operable by a second motor (15) and operatively connected to a rotary sliding coupling (16) provided with a rotating part (19) as well as a part (17) displaceable in the axial direction of the shaft (3), and a propeller hub (4) constructed for the incorporation of controllable blades (2), whereby the controlling linkage (7) mounted in a pivotal manner in the carrier element (21) is operatively connected by a first lever (8) to the second motor (15) and by a second lever (12) to the rotary sliding coupling (16), characterized in that the second lever (12) of the controlling linkage (7) is provided at the end facing the shaft (3) with a yoke (36), which forms with a strap (35) hinged thereto a unit which encompasses the shaft (3) completely extensively, and in that the strap (35) is provided with side bars (38) orientated in the axial direction of the shaft (3), the side bars being hinged to the part (17) of the rotary sliding coupling (16) which is displaceable in the axial direction.

2. Controllable pitch propeller according to claim 1, characterized in that the strap (35) on the side facing the yoke (36) is constructed so that it encompasses the respective yoke bar in a fork-like manner and in each case is operatively connected to the yoke (36) by means of a first hinge (37).

3. Controllable pitch propeller according to claim 1, characterized in that each individual side bar (38) of the strap (35) is connected by means of a second hinge (39) to the displaceable part (17) of the rotary sliding coupling (16).

4. Controllable pitch propeller according to claim 1 and 2, characterized in that the first hinge (37) connecting the strap (35) with the yoke (36) is arranged directly in the region of a bearing (6) for the shaft (3) and the bearing (6) is arranged in a support (27) of the carrier element (21), the support being arranged on the downstream side.

## Revendications

1. Hélice à pales (1) orientables pour un navire comprenant un élément de support (21) configuré en corps creux et disposé sur la coque (25) du navire, élément de support dans lequel sont placés un arbre (3), entraîné par un premier moteur prévu dans le navire, et disposé de façon correspondante, un système de tiges de réglage (7) pouvant être actionné par un second moteur (15) et en liaison active avec un accouplement coulissant tournant (16) comportant une pièce tournante (19) ainsi qu'une pièce (17) pouvant coulisser dans le sens axial de l'arbre (3), et un moyeu d'hélice (4) réalisé pour recevoir des pales (2) réglables, le système de tiges de réglage (7) logé de manière pivotante dans l'élément de support (21) étant en liaison active avec le second moteur (15) par un premier levier (8) et avec l'accouplement coulissant tournant (16) par un second levier (12), caractérisée en ce que le second levier (12) du système de tiges de réglage (7) présente une culasse (36) sur l'extrémité en regard de l'arbre (3) qui forme, avec un étrier (35) articulé sur celle-ci, une unité entourant l'arbre (3) sur tout son pourtour, et en ce que l'étrier (35) comporte des languettes (38) orientées dans le sens axial de l'arbre (3), et qui sont articulées sur la pièce (17) pouvant coulisser dans le sens axial de l'accouplement coulissant tournant (16).

2. Hélice à pales orientables suivant la revendication 1, caractérisée en ce que l'étrier (35), sur le côté en regard de la culasse (36), est réalisé pour saisir le bras de culasse à la manière d'une fourche et est en particulier en liaison active, avec la culasse (36) au moyen d'une première articulation (37).

3. Hélice à pales orientables suivant la revendication 1, caractérisée en ce que chaque languette individuelle (38) de l'étrier (35) est reliée par une seconde articulation (39) avec la pièce coulissante (17) de l'accouplement coulissant tournant (16).

4. Hélice à pales orientables suivant la revendication 1 et 2, caractérisée en ce que la première articulation (37) reliant l'étrier (35) à la culasse (36) est placée directement dans la zone d'un palier (6) de l'arbre (3) et le palier (6) dans un support (27) situé en aval de l'élément de support (21).
